# EUROPÄISCHE PATENTANMELDUNG

(11) **EP 1 156 296 A1**
(43) Veröffentlichungstag der Anmeldung: **21.11.2001**
(21) Anmeldenummer: 00110371.2
(22) Anmeldetag: 15.05.2000
(51) Int. Cl.: F41G 1/35, F41B 11/06

(54) **Vorrichtung zum Anbringen einer Trainingshilfe an einer Sportwaffe**

(71) Anmelder: J.G. Anschütz GmbH & Co. KG, 89079 Ulm (DE)
(72) Erfinder: Hoffmann, Karl, 89231 Neu-Ulm (DE)
(74) Vertreter: Patentanwälte Leinweber & Zimmermann

(57) **Zusammenfassung**

Bei einer Vorrichtung zum Anbringen eines als Trainingshilfe für Sportschützen einsetzbaren Hilfsmittels, insbesondere Senders (8), besonders bevorzugt Infrarotsenders oder Lasers an einer Sportwaffe mit einer an der Sportwaffe festlegbaren Halteeinrichtung (1-4,9-11) für die Trainingshilfe wird eine Weiterbildung vorgeschlagen, bei der der Halteeinrichtung eine Positionierungseinrichtung (6,7) zum Einstellen der Lage der von der an der Sportwaffe festgelegten Halteeinrichtung gehaltenen Trainingshilfe bezüglich der Sportwaffe zugeordnet ist.

In einer in Verbindung mit einer mit Druckgas betriebenen Sportwaffe in Betracht kommenden Ausführung weist die Halteeinrichtung eine Druckgaskartusche (1) auf.

## Beschreibung

Die Erfindung betrifft eine Vorrichtung zum Anbringen eines als Trainingshilfe für Sportschützen einsetzbaren Hilfsmittels, insbesondere Senders, besonders bevorzugt Infrarotsenders oder Lasers, an einer Sportwaffe mit einer an der Sportwaffe festlegbaren Halteeinrichtung für die Trainingshilfe.

Mit Vorrichtungen der eingangs angegebenen Art an Sportwaffen angebrachten Trainingshilfen können, zusammen mit einem entsprechenden Empfänger, während des gesamten Zielvorganges die Auftreffpositionen der Geschosse auf der Zielscheibe erfaßt werden. Während des Trainings eines Sportschützen können diese Daten mit Hilfe einer entsprechenden Datenverarbeitungsanlage aufbereitet und dem Sportschützen als Grafik auf einem Monitor angezeigt werden. Dadurch wird es dem Sportschützen ermöglicht, alle Mündungsbewegungen seiner Waffe während des Ziel- und Schußvorganges nachträglich zu überprüfen und auszuwerten, um sein Trainingsprogramm entsprechend möglicherweise festzustellenden Mängeln umzustellen bzw. abzustimmen.

Allerdings wird durch die Anbringung der Trainingshilfe an der Sportwaffe im allgemeinen der Schwerpunkt der Sportwaffe verändert. Da diese Trainingshilfen während des Wettbewerbs nicht eingesetzt werden dürfen, ist deshalb eine Umgewöhnung des Sportlers zwischen dem Training und dem Wettkampf erforderlich. Ferner können die unter Benutzung der Trainingshilfe erarbeiteten Ziel- und/oder Schußtechniken nicht ohne weiteres auf die Benutzung der Wettkampfwaffen ohne diese Trainingshilfen übertragen werden.

Angesichts dieser Probleme im Stand der Technik liegt der Erfindung die Aufgabe zugrunde, eine Vorrichtung zum Anbringen einer Trainingshilfe der eingangs beschriebenen Art bereitzustellen, die eine Anbringung der Trainingshilfe ohne wesentliche Veränderung des Schwerpunktes der Sportwaffe ermöglicht.

Gemäß einem ersten Gesichtspunkt der Erfindung wird diese Aufgabe durch eine Weiterbildung der bekannten Vorrichtungen der eingangs beschriebenen Art gelöst, die im wesentlichen dadurch gekennzeichnet ist, daß der Halteeinrichtung eine Positionierungseinrichtung zum Einstellen der Lage der von der an der Sportwaffe festgelegten Halteeinrichtung gehaltenen Trainingshilfe bezüglich der Sportwaffe zugeordnet ist.

Diese Erfindung geht auf die Erkenntnis zurück, daß eine zum Erfassen der Auftreffposition des Geschosses auf der Zielscheibe notwendige Positionierung der Trainingshilfe ohne wesentliche Veränderung des Schwerpunktes der Sportwaffe möglich ist, wenn die Festlegung der Trainingshilfe und die Positionierung der Trainingshilfe mit zwei voneinander getrennten Einrichtungen erfolgt, so daß die Festlegung der Trainingshilfe mittels der Halteeinrichtung so erfolgen kann, daß der Schwerpunkt keine wesentliche Änderung erfährt und die Trainingshilfe an dieser Stelle mit der Positionierungseinrichtung so eingestellt werden kann, daß sie zur gewünschten Erfassung der Auftreffposition des Geschosses geeignet ist.

Dabei kann die nachträgliche Positionierung der von der Halteeinrichtung gehaltenen Trainingshilfe ohne wesentliche Veränderung des Schwerpunktes besonders einfach erfolgen, wenn die Halteeinrichtung zum Herstellen einer gelenkigen Verbindung mit der Trainingshilfe ausgelegt ist, weil eine derartige gelenkige Verbindung die Ausrichtung der von der Trainingshilfe abgegebenen Signale bzw. Strahlen ohne wesentliche Veränderung der Schwerpunktslage der Trainingshilfe ermöglicht.

Als besonders vorteilhaft hat es sich erwiesen, wenn die gelenkige Verbindung eine Schwenkbewegung der Trainingshilfe um mindestens eine, vorzugsweise mindestens zwei, nach Festlegung der Halteeinrichtung an der Sportwaffe etwa senkrecht zu deren Laufachse verlaufende Schwenkachsen ermöglicht, weil so eine genaue Abstimmung der Signal- bzw. Strahlungsrichtung der Trainingshilfe auf die Schußrichtung erreicht werden kann.

Die Positionierungseinrichtung der erfindungsgemäßen Vorrichtung kann besonders einfach hergestellt werden, wenn sie mindestens ein, vorzugsweise mindestens zwei, besonders bevorzugt mindestens drei in Umfangsrichtung um eine nach Festlegung der Halteeinrichtung um eine parallel zur Laufachse verlaufende Achse verteilt angeordnete, an der von der Halteeinrichtung gehaltenen Trainingshilfe angreifende(s) Positionierungselement(e) zum Verschwenken der Trainingshilfe um die mindestens eine Schwenkachse aufweist. Durch Verstellen dieser Positionierungselemente kann die Trainingshilfe besonders einfach in die zum Erfassen der Auftreffposition des Geschosses geeignete Lage überführt werden.

Eine besonders einfache Positionierung der Trainingshilfe kann erreicht werden, wenn die gelenkige Verbindung in Form eines Kugelgelenkes mit einem Kugelzapfen und einer den Kugelzapfen aufnehmenden Ausnehmung gebildet ist, weil ein derartiges Kugelgelenk in jeder Lage der Trainingshilfe eine Verschwenkung um alle senkrecht zur Laufachse verlaufenden Schwenkachsen ermöglicht.

Dabei kann eine besonders feine Ausrichtung der Trainingshilfe bezüglich der Laufachse erreicht werden, wenn das mindestens eine Positionierungselement an einem dem Kugelgelenk abgewandten Endbereich der von der Halteeinrichtung gehaltenen Trainingshilfe an der Trainingshilfe angreift, weil dann eine durch Verstellung der Positionierungselemente bewirkte Verlagerung der Trainingshilfe keine Verstärkung durch eine "Hebelwirkung" erfährt.

Die Trainingshilfe kann unter Verwendung der erfindungsgemäßen Vorrichtung besonders geschützt angeordnet werden, wenn die Halteeinrichtung eine zum Aufnehmen der Trainingshilfe ausgelegte und vorzugsweise zwischen dem Kugelgelenk und der Positionierungseinrichtung verlaufende Haltebuchse aufweist. Dabei kann die Positionierungseinrichtung eine vorzugsweise lösbar an der Haltebuchse festlegbare, koaxial zur Haltebuchse verlaufende Justierbuchse aufweisen, deren Mantelfläche von dem mindestens einen, vorzugsweise in Form einer Stellschraube gebildeten Positionierungselement durchsetzt ist. Als besonders vorteilhaft hat es sich dabei erwiesen, wenn die Justierbuchse einen sich in Richtung auf das Kugelgelenk konisch verjüngenden Mantelflächenbereich aufweist, der an einer komplementär dazu gebildeten Innenfläche der Haltebuchse anliegt und die lösbare Festlegung der Justierbuchse mit Hilfe einer auf die Haltebuchse aufgeschraubten Überwurfmutter erfolgt. Bei dieser Anordnung kann die Positionierungseinrichtung durch Lösen der Überwurfmutter und Drehen der Justierbuchse in eine hinsichtlich der Betätigung der Stellschraube vorteilhafte Position gebracht werden. Dann kann die Justierbuchse durch Anziehen der Überwurfmutter in ihrem kegeligen Sitz innerhalb der Haltebuchse spielfrei fixiert werden.

Gemäß einem weiteren, in Verbindung mit Druckgas betriebenen Sportwaffe in Betracht kommenden Gesichtspunkt der Erfindung weist die Halteeinrichtung für die Trainingshilfe eine Druckgaskartusche auf. Dieser Gesichtspunkt der Erfindung geht auf die Erkenntnis zurück, daß sich bei den Preßluft- oder CO₂-betriebenen Sportwaffen die meist achsparallel unter dem Lauf liegende Druckgaskartusche als Träger für eine einstellbare Trainingshilfe anbietet. Durch Wahl einer speziellen mit einer Halteeinrichtung für die Trainingshilfe versehenen "Trainingskartusche" kann, anders als bei den anderen Befestigungsmöglichkeiten, der Schwerpunkt der Sportwaffe unverändert bleiben, weil die Trainingskartusche kleiner als die Wettkampfkartusche dimensioniert werden kann, so daß die Gesamtanordnung aus Trainingskartusche, Trainingshilfe und ggf. weiteren Elementen der erfindungsgemäßen Vorrichtung dasselbe Gewicht und die gleichen Abmessungen wie die Wettkampfkartusche hat. Für den Schützen hat seine Waffe dann stets die gleiche "Balance", unabhängig davon, ob er mit einer Wettkampfkartusche oder einer mit einer Trainingshilfe ausgestatteten Trainingskartusche schießt. Auch eine Veränderung der gewohnten, im Blickfeld des Schützen liegenden Sportwaffen-Konturen oder eine Beeinträchtigung der Handhabung durch Anbauten findet nicht statt. Wird der Sender durch eingebaute Batterien betrieben, entfällt auch das eventuell störende Versorgungskabel. Andererseits können das Versorgungskabel und/oder ggf. benötigte Datenübertragungsleitungen ohne nennenswerte Beeinträchtigung des Schützen angebracht werden, wenn die Haltebuchse mindestens eine Ausnehmung zur Durchführung einer Versorgungsleitung und/oder Datenübertragungsleitung für die darin aufgenommene Trainingshilfe umfaßt.

Bei Verwendung einer eine Trainingskartusche aufweisenden Halteeinrichtung hat es sich als besonders zweckmäßig erwiesen, wenn diese Halteeinrichtung eine vorzugsweise zwischen der Druckkartusche und der Haltebuchse angeordnete, Einrichtung zum Befüllen der an der Sportwaffe festgelegten Druckgaskartusche aufweist. Dazu kann die Halteeinrichtung mit einem die Befüllung der Kartusche erlaubenden Ventil und einem den Anschluß eines Druckgasbehälters ermöglichenden Kupplungsstecker ausgestattet sein. Zweckmäßigerweise ist der Kupplungsstecker über eine senkrecht zur Kartuschenachse verlaufende Leitung und ein daran anschließendes, etwa parallel zur Kartuschenachse verlaufendes Leitungsstück mit dem Ventil verbunden. Bei Einsatz einer mit einer Befüllungseinrichtung für die Druckgaskartusche ausgestatteten Halteeinrichtung muß die Kartusche nach Justieren der Trainingshilfe auf die Trefferlage der Sportwaffe nicht mehr zum Befüllen aus dem System herausgeschraubt werden. Dann bleibt die Justierung der Trainingshilfe auch beim Befüllen der Druckgaskartusche erhalten und geht nicht durch variierende Einschraubmomente verloren.

Alternativ zu der vorstehend beschriebenen Anbringung der Trainingshilfe an einer Druckgaskartusche ist auch daran gedacht, die Trainingshilfe zusammen mit der Haltebuchse und der Positionierungseinrichtung an zum Befestigen von Zubehör vorgesehenen T-Nuten oder Trägern für Zusatzgewichte der Sportwaffe festzulegen. Ferner ist daran gedacht, die Trainingshilfe, ggf. zusammen mit der Haltebuchse und der Positionierungseinrichtung direkt auf den Lauf der Schußwaffe zu klammern. Dazu ist die Halteeinrichtung zweckmäßigerweise mit einem an die T-Nutprofile oder Zusatzgewicht-Befestigungseinrichtungen der Sportwaffe festlegbaren und/oder einem direkt auf den Lauf der Schußwaffe klemmbaren Befestigungselement ausgestattet.

Nachstehend wird die Erfindung unter Bezugnahme auf die Zeichnung, auf die hinsichtlich aller erfindungswesentlichen Merkmale, die in der Beschreibung nicht weiter herausgestellt sind, verwiesen wird, erläutert. In der Zeichnung zeigt:
- Fig. 1: eine erste Ausführungsform der Erfindung mit einer eine Druckgaskartusche aufweisenden Halteeinrichtung und
- Fig. 2: eine zweite Ausführungsform der Erfindung für die Festlegung der Trainingshilfe an gängige T-Nutprofile einer Sportwaffe.

Die in Fig. 1 dargestellte Vorrichtung besteht aus einem gekürzten, in seiner Länge auf die Schwerpunktlage der Wettkampfkartusche abgestimmten Kartuschenrohr 1, in das anstelle des üblichen Manometers ein Anschlußstück zum Halten der in Form eines Senders, insbesondere Lasers oder Infrarotsenders, gebildeten Trainingshilfe eingeschraubt ist. Bei der in Fig. 1 dargestellten Ausführungsform der Erfindung ist das Anschlußstück als Koppelventil 2 ausgebildet. Daher muß die in Fig. 1 dargestellte Trainingskartusche nach dem Justieren der Trainingshilfe bzw. des Senders auf die Trefferlage der Sportwaffe zum Befüllen nicht aus dem System herausgeschraubt werden. Bei dieser Anordnung bleibt die Justierung des Senders beim Befüllen erhalten und wird nicht durch Variieren der Einschraubmomente verändert. Das Befüllen der Trainingskartusche ist über einen an eine Schlauchleitung koppelbaren Kupplungsstecker 3 möglich. Der Kupplungsstecker 3 weist eine senkrecht zur Kartuschenachse verlaufende Rohrleitung auf, welche über ein parallel zur Kartuschenachse verlaufendes Rohrstück mit dem Ventil verbunden ist. Auf der dem Kartuschenrohr 1 abgewandten Seite weist das Koppelventil 2 zusätzlich ein Lager 2a für ein Ende des Sendergehäuses 8 auf. Bei der in Fig. 1 dargestellten Ausführungsform der Erfindung ist dieses Ende des Sendergehäuses als Kugelzapfen 8b ausgebildet. Auf diese Weise wird eine einfache Kugelgelenklagerung geschaffen.

An dem Anschlußstück bzw. Koppelventil 2 ist eine koaxial zum Kartuschenrohr 1 verlaufende Haltebuchse 4 befestigt, in der das Sendergehäuse 8 aufgenommen ist. Die Haltebuchse 4 weist Bohrungen oder Schlitze 4a zur Durchführung des eventuell notwendigen Versorgungskabels und/oder von Datenübertragungsleitungen auf. An der dem Koppelventil 2 abgewandten Seite ist die Haltebuchse 4 mit einer in Form einer Klemmeinrichtung für das Sendergehäuse 8 ausgebildeten Positionierungseinrichtung ausgestattet. Diese Positionierungseinrichtung besteht im wesentlichen aus einer in die Haltebuchse 4 eingesetzten Justierbuchse 6 und einer Anzahl von in Umfangsrichtung über die Justierbuchse 6 in gleichbleibenden Abständen verteilt angeordneten und die Justierbuchse 6 durchsetzenden Stellschrauben 7 auf Die Justierbuchse 6 weist an ihrem in die Haltebuchse 4 eingesetzten Ende eine sich in Richtung auf das Kartuschenrohr 1 konisch verjüngende Mantelfläche auf, welche an einer komplementär dazu gebildeten Innenfläche der Haltebuchse 4 anliegt. Die Justierbuchse 6 ist mit einer Überwurfmutter 5 an der Haltebuchse 4 festgelegt und kann nach Lösen der Überwurfmutter 5 so gedreht werden, daß sich eine günstige Bedienposition für die Stellschrauben 7 ergibt. Danach kann die Justierbuchse 6 wieder durch Anziehen der Überwurfmutter 5 wieder an der Haltebuchse 4 in ihrem kegeligen Sitz spielfrei fixiert werden.

Die in Fig. 2 dargestellte Ausführungsform der Erfindung ist für alle Sportwaffen, die nicht mit achsparallelen Druckgasbehältern ausgestattet sind, gedacht. In diesem Fall können mit an die gängigen T-Nutenprofile oder an die Zusatzgewicht-Befestigungseinrichtungen angepaßten oder direkt an den Schaft geschraubten oder auf den Lauf geklemmten Anschlußstücken die gleichen Teile des Senderhalters eingesetzt werden, wie bei der in Fig. 1 dargestellten Ausführungsform. Als Beispiel dient die in Fig. 2 gezeigte Variante zur Befestigung der Senderhalterung unter dem Lauf 14 in der Profilschiene 12 im Vorderschaft 13 eines Sportgewehres. Das an die Profilschiene 12 angepaßte Anschlußstück 9 wird dabei mit einer Klemmschraube 11 und einem Klemmstück 10 in der Profilschiene 12 festgeklemmt. An dem Anschlußstück 9 ist die Haltebuchse 4 der daran angebrachten Positionierungseinrichtung ebenso befestigt wie bei der in Fig. 1 dargestellten Ausführungsform der Erfindung.

Die Erfindung ist nicht auf die anhand der Zeichnung erläuterten Ausführungsformen beschränkt. Vielmehr ist auch daran gedacht, anstelle eines Senders einen Empfänger für von den Zielscheiben ausgehende Signale als Trainingshilfe zu verwenden. Weiter ist daran gedacht, die erfindungsgemäße Vorrichtung mit Hilfe entsprechender Klemmhalter direkt auf dem Lauf der Sportwaffe zu befestigen. Auch ist an solche Ausführungsformen gedacht, bei denen der Sender bzw. die Trainingshilfe mit in der Haltebuchse 4 aufgenommenen Batterien betrieben wird.

## Patentansprüche

1. Vorrichtung zum Anbringen eines als Trainingshilfe für Sportschützen einsetzbaren Hilfsmittels (8), insbesondere Senders, besonders bevorzugt Infrarotsenders oder Lasers, an einer Sportwaffe mit einer an der Sportwaffe festlegbaren Halteeinrichtung (1, 2, 3, 4, 9, 10, 11) für die Trainingshilfe (8), **dadurch gekennzeichnet, daß** der Halteeinrichtung (1, 2, 3, 4, 9, 10, 11) eine Positionierungseinrichtung (6, 7) zum Einstellen der Lage der von der an der Sportwaffe festgelegten Halteeinrichtung (1, 2, 3, 4, 9, 10, 11) gehaltenen Trainingshilfe (8) bezüglich der Sportwaffe zugeordnet ist.

2. Vorrichtung nach Anspruch 1, **dadurch gekennzeichnet, daß** die Halteeinrichtung (1, 2, 3, 4, 9, 10, 11) zum Herstellen einer gelenkigen Verbindung mit der Trainingshilfe (8) ausgelegt ist.

3. Vorrichtung nach Anspruch 2, **dadurch gekennzeichnet, daß** die gelenkige Verbindung eine Schwenkbewegung der Trainingshilfe (8) um mindestens eine, vorzugsweise mindestens zwei, nach Festlegung der Halteeinrichtung (1, 2, 3, 4, 9, 10, 11) an der Sportwaffe etwa senkrecht zu deren Laufachse verlaufende Schwenkachse ermöglicht.

4. Vorrichtung nach Anspruch 3, **dadurch gekennzeichnet, daß** die Positionierungseinrichtung (6, 7) mindestens ein, vorzugsweise mindestens zwei, besonders bevorzugt mindestens drei in Umfangsrichtung um eine nach Festlegung der Halteeinrichtung (1, 2, 3, 4, 9, 10, 11) um eine parallel zur Laufachse verlaufende Achse verteilt angeordnete, an der von der Halteeinrichtung (1, 2, 3, 4, 9, 10, 11) gehaltenen Trainingshilfe (8) angreifende(s) Positionierungselement(e) (7) zum Verschwenken der Trainingshilfe (8) um die mindestens eine Schwenkachse aufweist.

5. Vorrichtung nach Anspruch 4, **dadurch gekennzeichnet, daß** die gelenkige Verbindung in Form eines Kugelgelenkes mit einem Kugelzapfen (8b) und einer den Kugelzapfen aufnehmenden Ausnehmung (2a) gebildet ist.

6. Vorrichtung nach Anspruch 5, **dadurch gekennzeichnet, daß** das mindestens eine Positionierungselement (7) an einem dem Kugelgelenk abgewandten Endbereich der von der Halteeinrichtung (1, 2, 3, 4, 9, 10, 11) gehaltenen Trainingshilfe (8) an der Trainingshilfe (8) angreift.

7. Vorrichtung nach einem der vorhergehenden Ansprüche, **dadurch gekennzeichnet, daß** die Halteeinrichtung (1, 2, 3, 4, 9, 10, 11) eine zum Aufnehmen der Trainingshilfe (8) ausgelegte und vorzugsweise zwischen dem Kugelgelenk und der Positionierungseinrichtung (6, 7) verlaufende Haltebuchse (4) aufweist.

8. Vorrichtung nach Anspruch 7, **dadurch gekennzeichnet, daß** die Positionierungseinrichtung (6, 7) eine, vorzugsweise lösbar an der Haltebuchse (4) festlegbare, koaxial zur Haltebuchse (4) verlaufende Justierbuchse (6) aufweist, deren Mantelfläche von dem mindestens einem Positionierungselement (7) durchsetzt ist.

9. Vorrichtung nach Anspruch 7 oder 8, **dadurch gekennzeichnet, daß** die Haltebuchse (4) mindestens eine Ausnehmung (4a) zum Durchführen einer Versorgungsleitung und/oder Datenübertragungsleitung für die darin aufgenommene Trainingshilfe (8) umfaßt.

10. Vorrichtung, insbesondere nach einem der vorhergehenden Ansprüche, zum Anbringen eines als Trainingshilfe für Sportschützen einsetzbaren Hilfsmittels (8) an einer druckgasbetriebenen Sportwaffe mit einer an der Sportwaffe festlegbaren Halteeinrichtung (1, 2, 3, 4) für die Trainingshilfe (8), **dadurch gekennzeichnet, daß** die Halteeinrichtung (1, 2, 3, 4) eine Druckgaskartusche (1) aufweist.

11. Vorrichtung nach Anspruch 10, **dadurch gekennzeichnet, daß** die Halteeinrichtung (1, 2, 3, 4) eine vorzugsweise zwischen der Druckgaskartusche (1) und der Haltebuchse (4) angeordnete Einrichtung zum Befüllen der an der Sportwaffe festgelegten Druckgaskartusche (1) aufweist.

12. Vorrichtung nach Anspruch 11, **dadurch gekennzeichnet, daß** die Druckgaskartusche (1) ein etwa koaxial zur Haltebuchse (4) verlaufendes Kartuschenrohr umfaßt.

13. Vorrichtung, insbesondere nach einem der vorhergehenden Ansprüche, zum Anbringen eines als Trainingshilfe für Sportschützen einsetzbaren Hilfsmittels (8) mit einer an der Sportwaffe festlegbaren Halteeinrichtung (4, 9, 10, 11) für die Trainingshilfe (8), **dadurch gekennzeichnet, daß** die Halteeinrichtung (4, 9, 10, 11) ein an T-Nutprofilen oder Zusatzgewicht-Befestigungseinrichtungen der Sportwaffe festlegbares und/oder ein direkt auf den Lauf der Schußwaffe klemmbares Befestigungselement aufweist.
